# EUROPÄISCHE PATENTANMELDUNG

(11) **EP 1 830 326 A1**
(43) Veröffentlichungstag der Anmeldung: **05.09.2007**
(21) Anmeldenummer: 06026116.1
(22) Anmeldetag: 16.12.2006
(51) Int. Cl.: G07F 7/00

(54) **Vorrichtung zur Abgabe von Hilfsmitteln zur Veränderung der Eigenschaften von Augen**

(30) Priorität: 20.01.2006 DE 202006000864 U
(71) Anmelder: Frano, Lubos, 10587 Berlin (DE)
(72) Erfinder: Frano, Lubos, 10587 Berlin (DE)
(74) Vertreter: Scholz, Hartmut

(57) **Zusammenfassung**

Vorrichtung (10) zur Abgabe von Hilfsmitteln zur Verbesserung optischer Fähigkeiten, bestehend aus einem Gehäuse (17), mit einem Vorratsabteil, einem Tastenfeld (15), einer Warenausgabe (12) und einem Zahlfeld (18). Die Hilfsmittel sind optisch wirksame Kontaktlinsen zum Aufbringen auf den optisch aktiven Teil eines menschlichen Auges zur Verbesserung dessen optischer Fähigkeit, die entsprechend ihren optischen Eigenschaften in jeweils separate Ausgabeabteile einsortiert und über die Warenausgabe (12) abgebbar sind. Zur Feststellung der optischen Fähigkeit eines menschlichen Auges ist dem Gehäuse (17) ein Autorefraktometer (19) zugeordnet, und die Kontaktlinsen sind entsprechend ihren optischen Eigenschaften von dem Autorefraktometer (19) gesteuert abgebbar.

## Beschreibung

Die vorliegende Erfindung betrifft eine Vorrichtung zur Abgabe von Hilfsmitteln zur Veränderung der Eigenschaften von Augen.

Im Allgemeinen erfolgt die Abgabe von optischen Hilfsmitteln zielgerichtet durch Augenärzte, den Optikerfachhandel oder Apotheken. Des Weiteren können derartige Hilfsmittel über das Internet vertrieben werden. Dabei sind können eine genaue Planung des Erwerbs und die Annahme dieser Hilfsmittel notwendig sein. Ein schneller Zugang zu derartigen Hilfsmitteln ist häufig nicht oder nur schwer möglich.

Öffnungs- und Vertriebslaufzeiten schränken die Verfügbarkeit unangemessen ein. Gerade Reisende können unter Zeitdruck stehen und sind auf einen schnellen und unkomplizierten Ersatz von verloren gegangenen und/oder unbrauchbaren Sehhilfen angewiesen.

Aufgabe der vorliegenden Erfindung ist es, eine Vorrichtung zur Abgabe Hilfsmitteln zur Veränderung der optischen oder ästhetischen Eigenschaften von Augen zu schaffen, die einfach in der Handhabung ist und die unabhängig von Ladenöffnungszeiten zur Verfügung steht.

Diese Aufgabe wird durch die in dem Patentanspruch 1 angegebenen Merkmale gelöst. Vorteilhafte Ausführungsformen der Erfindung sind Gegenstand der Unteransprüche.

Die erfindungsgemäße Vorrichtung zur Abgabe von Hilfsmitteln zur Veränderung der Eigenschaften von Augen weist ein Gehäuse auf, dem ein Tastenfeld, ein Zahlfeld und ein Entnahmefach zugeordnet sind. Die Hilfsmittel werden in einem internen Lagerbereich bereitgehalten und sind optisch und/oder ästhetisch wirksame Sehhilfen. Durch diese Maßnahmen wird eine Vorrichtung geschaffen, die es Dritten ermöglicht, unabhängig von der Öffnungszeit eines Anbieters für optische Hilfsmittel, die Verbesserung und/oder Wiedererlangung von individuellen optischen Fähigkeiten zu gewährleisten.

Um beispielsweise ortsunkundigen Dritten die Wiedererlangung der individuellen optischen Fähigkeiten zu erleichtern, ist es vorgesehen derartig bestückte Vorrichtungen in Reisezentren aller Art aufzustellen. Hierfür bieten sich vor allem Flughäfen, Fernreisebahnhöfe und Fernreisebusbahnhöfe sowie touristische Schlüsselzentren in Städten an.

Die Erfindung hat den Vorteil, dass die Sehhilfen jederzeit für einen Anwender gegen entsprechendes Entgelt erworben werden können, unabhängig von eventuell bestehenden Verkaufsöffnungszeiten. Dadurch ist es beispielsweise Reisenden jederzeit möglich, verbrauchte, verlorene oder zerbrochene optische Sehhilfen mit Hilfe der Vorrichtung zu ersetzen. Aber auch ästhetisch wirksame Kontaktlinsen mit denen ein Benutzer aus modischen Gründen seine Augenfarbe verändern kann, können so bereitgehalten werden. Ein umständliches Aufsuchen einer verordnenden oder vertreibenden Person kann somit entfallen. Dies stellt eine wesentliche Zeit- und Geldersparnis dar.

In einer bevorzugten Ausführungsform der erfindungsgemäßen Vorrichtung sind die Sehhilfen Kontaktlinsen.

In einer besonders bevorzugten Ausführungsform der erfindungsgemäßen Vorrichtung sind die Kontaktlinsen entsprechend ihren optischen und/oder ästhetischen Eigenschaften in jeweils separaten Lagerbereichen einsortiert und über das Entnahmefach abgebbar. Durch die entsprechende Anwahl des jeweiligen Lagerbereiches ist es möglich, einem Verwender unterschiedliche optisch und/oder ästhetisch wirkende Kontaktlinsen zur Verfügung zu stellen.

Gemäß einer vorteilhaften Ausführungsform der erfindungsgemäßen Vorrichtung ist dem Gehäuse ein Autorefraktometer zugeordnet. Durch diese Maßnahme kann ein Verwender seinen individuellen Dioptrienwert bestimmen lassen. Der Verwender ist dadurch in der Lage, die für ihn passenden Kontaktlinsen auszuwählen.

In einer weiteren vorteilhaften Ausführungsform der erfindungsgemäßen Vorrichtung werden die Kontaktlinsen entsprechend ihren optischen Eigenschaften von einem Autorefraktometer angesteuert und abgegeben. Dies hat den Vorteil, dass stets die richtigen für einen Verwender passenden Kontaktlinsen aus dem Lagerbereich der Vorrichtung abgegeben werden. So wird sichergestellt, dass stets die passenden Kontaktlinsen mit dem passenden Dioptrienwert abgegeben werden.

In einer weiteren vorteilhaften Ausführungsform der erfindungsgemäßen Vorrichtung sind die Kontaktlinsen entsprechend ihren optischen Eigenschaften in jeweils separaten Lagerbereichen einsortiert und von einem Autorefraktometer gesteuert abgebbar.

In einer besonders bevorzugten Ausführungsform der erfindungsgemäßen Vorrichtung sind die Kontaktlinsen in Form von Wochen- und/oder Monatspackungen über das Entnahmefach abgebbar. Hierdurch ist es einem Verwender möglich, eine entsprechende portionierte Sehhilfencharge leicht und unkompliziert zu erwerben und für einen längeren Zeitraum individuell zu bevorraten.

Gemäß einer vorteilhaften Ausführungsform der erfindungsgemäßen Vorrichtung sind die Kontaktlinsen entsprechend ihren optischen und/oder ästhetischen Eigenschaften in jeweils separaten Lagerbereichen einsortiert und in Form von Wochen- und/oder Monatspackungen über das Entnahmefach abgebbar. Somit ist gewährleistet, dass Kontaktlinsen mit bestimmten Dioptrienwerten oder mit bestimmten ästhetischen Eigenschaften, beispielsweise unterschiedlichen Augenfarben oder Pupillengrößen individuell ausgewählt und einem Verwender zur Verfügung gestellt werden können. Die Anzahl der möglichen Kombinationen setzt sich aus der Anzahl der Kontaktlinsen mit entsprechenden Dioptrienwerten und deren ästhetischen Erscheinungsformen zusammen. Dafür ist es vorgesehen entsprechende Lagerbereiche zur Verfügung zu stellen.

In einer weiteren vorteilhaften Ausführungsform der erfindungsgemäßen Vorrichtung sind die Kontaktlinsen entsprechend ihren optischen und/oder ästhetischen Eigenschaften über das Tastenfeld frei auswählbar und über das Entnahmefach abgebbar. Durch diese Maßnahme ist sichergestellt, dass eine Abgabe von entsprechenden Kontaktlinsen jederzeit sichergestellt werden kann, auch dann, wenn beispielsweise das Autorefraktometer nicht einsatzbereit sein sollte.

In einer weiteren besonders vorteilhaften Ausführungsform der erfindungsgemäßen Vorrichtung sind dem Gehäuse fotovoltaische Elemente zugeordnet. Durch diese Maßnahme ist sichergestellt, dass die Vorrichtung mit einer von einem Stromnetz unabhängigen Spannungsversorgung mit einer Betriebsspannung versorgt wird.

In einer weiteren besonders bevorzugten Ausführungsform der erfindungsgemäßen Vorrichtung sind die fotovoltaischen Elemente einer Klimaregulierung zugeordnet. Durch diese Maßnahmen lassen sich die Betriebskosten für eine derartige Vorrichtung auf das Notwendigste minimieren. Die Klimaregulierung sorgt dabei für eine konstante Lagertemperatur, die der empfohlenen, idealen Lagertemperatur von Kontaktlinsen entspricht. Der Lagerbereich weist durch die Klimaregulierung stets die richtige Lagertemperatur auf.

Gemäß einer besonders bevorzugten Ausführungsform der erfindungsgemäßen Vorrichtung sind die Lagerbereiche mit weichen und oder farbigen Kontaktlinsen von +1,0 dpt bis -7,0 dpt bestückt. Durch diese Maßnahmen lassen sich die meisten Sehschwächen bei einem statistisch auftretenden Verwender korrigieren.

Um das Bezahlen der Sehhilfen so komfortabel und sicher wie möglich zu machen, ist dem Gehäuse in einer weiteren besonders bevorzugten Ausführungsform der erfindungsgemäßen Vorrichtung ein Payboxsystem zugeordnet, kann das angefallene Entgelt per Mobiltelefon entrichtet werden. Hierdurch wird gewährleistet, dass eine bargeldlose Bezahlung der Sehhilfen oder anderer Hilfsmittel jederzeit unkompliziert und sicher gewährleistet ist.

Gemäß einer bevorzugten Ausführungsform der erfindungsgemäßen Vorrichtung sind weitere Lagerbereiche zur Bereitstellung von Hilfs- und Pflegemitteln zur Pflege und Reinigung von Kontaktlinsen vorgesehen. Hierdurch wird sichergestellt, dass nicht nur eine für den Verwender passende Sehhilfe zur Verfügung gestellt werden kann, sondern auch ein entsprechendes Aufbewahrungs- und Pflegemittel.

Die Erfindung wird im Folgenden anhand von einer beispielhaften Ausführungsform unter Bezugnahme auf die beigefügte Zeichnung näher erläutert.

Die einzige Figur zeigt eine isometrische Darstellung, teilweise geschnitten, eines Ausführungsbeispiels der erfindungsgemäßen Vorrichtung.

Die dargestellte Vorrichtung 10 besteht im Wesentlichen aus einem in sich abgeschlossenen Gehäuse 11. Das Gehäuse 11 ist in dieser Ausführungsform kubisch ausgebildet. Es kann aber auch jede andere funktionale Raumform aufweisen.

Auf der Vorderseite 12 des Gehäuses 11 ist ein Tastenfeld 13 eingelassen. Das Tastenfeld 13 dient der Auswahl des jeweils gewünschten Hilfsmittels. Über das Tastenfeld 13 lassen sich die Hilfsmittel frei manuell auswählen. Das Tastenfeld 13 kann als sog. Touchscreen ausgebildet sein.

Die Hilfsmittel sind als optisch und/oder ästhetisch wirksame Kontaktlinsen, die in einem internen Lagerbereich 14 bevorratet sind. Hierbei ist es vorgesehen, den internen Lagerbereich 14 so auszugestalten, dass dieser für eine Vielzahl von unterschiedlichen optisch und/oder ästhetisch wirksamen Kontaktlinsen unterteilt ist.

Ein Verwender kann über das Tastenfeld 13 direkt seine gewünschte Kontaktlinsenart auswählen. Die Höhe des zu entrichtenden Entgelts und die Art des ausgewählten Hilfsmittels kann zur Bestätigung über ein Wiedergabefeld 15 angezeigt werden. Auf dem Wiedergabefeld 15 können solange Verbraucherinformationen in der Art von animierten Bilderfolgen oder Filmsequenzen angezeigt werden, bis die Auswahl und die Summe des zu entrichtenden Entgelts durch das Wiedergabefeld 15 angezeigt wird. Der fällige Betrag kann über ein Zahlfeld 16 entrichtet werden. Das Zahlfeld 16 weist hierfür einen Münzeinwurf 17 und einen Banknoteneinzug 18 auf.

In dieser Ausführungsform kann das zu entrichtende Entgelt auch über ein sog. Payboxsystem 19 entrichtet werden. Das Payboxsystem 19 ist hier beispielsweise in dem Gehäuse 11 angeordnet. Der Verwender braucht nur ein Mobiltelefon mit dem er sich in das Payboxsystem einloggen kann, um den entsprechenden Geldbetrag so anzuweisen. Die Ausgabe der Kontaktlinsen erfolgt, unabhängig von der gewählten Zahlungsart, über ein Entnahmefach 20, das ebenfalls auf der Vorderseite 12 vorgesehen ist.

In einem nicht dargestellten Ausführungsbeispiel ist es ferner möglich, das Entgelt über einen Einzug für Kredit- oder andere Geldkarten abbuchen zu lassen.

Wie die Figur weiter zeigt, ist dem Gehäuse 11 auf seiner Vorderseite 12 ein Autorefraktometer 21 zugeordnet. Das Autorefraktometer 21 misst den Dioptrienwert eines Verwenders, der hierfür nur in ein dem Autorefraktometer 21 zugeordnetes Okular 22 blicken muss. Das Autorefraktometer 21 misst den individuellen Dioptrienwert und leitet diesen an eine Schalteinheit (nicht dargestellt) weiter. Die Schalteinheit wählt in Abhängigkeit von den ermittelten Werten die passenden Kontaktlinsen für den Verwender aus. Es kann jedoch vorgesehen sein, dass der Verwender über das Tastenfeld 13 farbige oder nicht-farbige Kontaktlinsen auswählen kann.

Die Hilfsmittel werden in Form einer Wochen- und/oder Monatspackung konfektionierter Kontaktlinsen oder in Form von mehreren Wochenpackungen konfektionierter Kontaktlinsen ausgegeben. Auch kann ein Lagerbereich 23 für Hilfs- und Pflegemittel vorgesehen sein. Derartige Hilfsmittel Pflege und Reinigung von Kontaktlinsen werden in dem Lagerbereich 23 aufbewahrt und zum automatischen Verkauf angeboten.

Es ist vorgesehen, die Vorrichtung 10 mit weichen und/oder farbigen Kontaktlinsen der gängigsten Dioptrienwerte, beispielsweise von +1,0 dpt bis -7,0 dpt, zu bestücken. Allerdings sind auch alle anderen, positiven und/oder negativen Dioptrienwerte möglich.

Damit die Mindesthaltbarkeit der Kontaktlinsen während der Bevorratung gewährleistet ist, ist in die Vorrichtung 10 eine Klimaregulierung 24 integrierte. Eine derartige Klimaregulierung 24 kann die atmosphärischen und klimatischen Bedingungen im Lagerbereich 14 und im Lagerbereich 23 der Vorrichtung 10 auf einem für die Kontaktlinsen und die Mittel zur Pflege und Reinigung der Kontaktlinsen optimalem Niveau halten.

Die Klimaregulierung 24 wird mit Energie aus einem externen Stromversorgernetz gespeist. Alternativ bietet sich eine Versorgung mit Solarenergie, Batterien oder anderen geeigneten fotovoltaischen Elemente (nicht dargestellt) an. Diese Elemente können beispielsweise das Gehäuse 11 der Vorrichtung 10 bilden oder lediglich dem Gehäuse 11 zugeordnet sein.

### Bezugszeichen

- 10: Vorrichtung
- 11: Gehäuse
- 12: Vorderseite
- 13: Tastenfeld
- 14: Lagerbereich
- 15: Wiedergabefeld
- 16: Zahlfeld
- 17: Münzeinwurf
- 18: Banknoteneinzug
- 19: Payboxsystem
- 20: Entnahmefach
- 21: Autorefraktometer
- 22: Okular
- 23: Lagerbereich
- 24: Klimareguliegung

## Patentansprüche

1. Vorrichtung zur Abgabe von Hilfsmitteln zur Veränderung der Eigenschaften von Augen, bestehend aus einem Gehäuse (11), einem Tastenfeld (13), einem Zahlfeld (16) und einem Entnahmefach (20), wobei die Hilfsmittel in einem internen Lagerbereich (14) bereitgehalten werden und optisch und/oder ästhetisch wirksame Sehhilfen sind.

2. Vorrichtung nach Anspruch 1, **dadurch gekennzeichnet, dass** die Sehhilfen Kontaktlinsen sind.

3. Vorrichtung nach Anspruch 1 oder 2, **dadurch gekennzeichnet, dass** die Kontaktlinsen entsprechend ihren optischen und/oder ästhetischen Eigenschaften in jeweils separaten Lagerbereichen (14) einsortiert und über das Entnahmefach (20) abgebbar sind.

4. Vorrichtung nach Anspruch 1, **dadurch gekennzeichnet, dass** dem Gehäuse (11) ein Autorefraktometer (21) zugeordnet ist.

5. Vorrichtung nach einem der vorangehenden Ansprüche, **dadurch gekennzeichnet, dass** die Kontaktlinsen entsprechend ihren optischen Eigenschaften von einem Autorefraktometer (21) gesteuert abgebbar sind.

6. Vorrichtung nach einem der vorangehenden Ansprüche, **dadurch gekennzeichnet, dass** die Kontaktlinsen entsprechend ihren optischen Eigenschaften in jeweils separaten Lagerbereichen (14) einsortiert und von einem Autorefraktometer (21) gesteuert abgebbar sind.

7. Vorrichtung nach einem der vorangehenden Ansprüche, **dadurch gekennzeichnet, dass** die Kontaktlinsen in Form von Wochen- und/oder Monatspackungen über das Entnahmefach (20) abgebbar sind.

8. Vorrichtung nach einem der vorangehenden Ansprüche, **dadurch gekennzeichnet, dass** die Kontaktlinsen entsprechend ihren optischen und/oder ästhetischen Eigenschaften in jeweils separate Lagerbereiche (14) einsortiert und in Form von Wochen- und/oder Monatspackungen über das Entnahmefach (20) abgebbar sind.

9. Vorrichtung nach einem der vorangehenden Ansprüche, **dadurch gekennzeichnet, dass** die Kontaktlinsen entsprechend ihren optischen und/oder ästhetischen Eigenschaften über das Tastenfeld (13) frei auswählbar und über das Entnahmefach (20) abgebbar sind.

10. Vorrichtung nach einem der vorangehenden Ansprüche, **dadurch gekennzeichnet, dass** weitere Lagerbereiche (23) zur Bereithaltung von Hilfs- und Pflegemittel zur Pflege und Reinigung von Kontaktlinsen vorgesehen sind.

11. Vorrichtung nach einem der vorangehenden Ansprüche, **dadurch gekennzeichnet, dass** dem Gehäuse (11) fotovoltaische Elemente zugeordnet sind.

12. Vorrichtung nach einem der vorangehenden Ansprüche, **dadurch gekennzeichnet, dass** die fotovoltaischen Elemente einer Klima regulierenden Einheit (24) zugeordnet sind.

13. Vorrichtung nach einem der vorangehenden Ansprüche, **dadurch gekennzeichnet, dass** die Klima regulierende Einheit (24) die Lagerbereiche (14, 23) temperiert.

14. Vorrichtung nach einem der vorangehenden Ansprüche, **dadurch gekennzeichnet, dass** die Lagerbereiche (14) mit weichen und/oder farbigen Kontaktlinsen von +1,0 dpt bis -7,0 dpt bestückt sind.

15. Vorrichtung nach einem der vorangehenden Ansprüche, **dadurch gekennzeichnet, dass** dem Gehäuse (11) ein Payboxsystem (19) zugeordnet ist.

16. Vorrichtung nach Anspruch 14, **dadurch gekennzeichnet, dass** anfallende Entgelte über das Payboxsystem (19) per Mobiltelefon entrichtbar ist.
